# EUROPÄISCHE PATENTSCHRIFT

(11) **EP 1 489 364 B1**
(45) Veröffentlichungstag und Bekanntmachung des Hinweises auf die Patenterteilung: **01.09.2010**
(21) Anmeldenummer: 04007755.4
(22) Anmeldetag: 31.03.2004
(51) Int. Cl.: F24C 15/20, D06F 39/00, A47L 15/42, H05B 6/68, F25D 29/00, G09F 9/40, F24C 7/08

(54) **Gar-, Kühl- und/oder Waschgerät**
Cooking, cooling and/or washing apparatus
Appareil de cuisson, de réfrigération et/ou de lavage

(30) Priorität: 18.06.2003 DE 10327844
(43) Veröffentlichungstag der Anmeldung: 22.12.2004
(73) Patentinhaber: Electrolux Home Products Corporation N.V., 1930 Zaventem (BE)
(72) Erfinder: Knöchner, Michael, 90455 Nürnberg (DE)
(74) Vertreter: Hochmuth, Jürgen

(56) Entgegenhaltungen:
- EP-A- 1 207 353

## Beschreibung

Die Erfindung betrifft ein Haushaltsgargerät, nämlich ein Kochfeld oder eine Dunstabzugshaube.

Bekannte Gar-, Kühl- und/oder Waschgeräte weisen Bedienbereiche auf, denen entsprechende Anzeigebereiche zur Anzeige von Bedieninformationen unmittelbar zugeordnet sind, wobei diese unmittelbare Zuordnung zu einer geringen Bedienflexibilität führt. Die Bedien- und Anzeigebereiche nehmen aber auch Platz in Anspruch, der durch die Gerätegröße und/oder die Größe der Funktionsbereiche begrenzt bleibt, was wiederum den Anzeigekomfort beschränkt.

Aus der EP 1 207 353 A1 ist ein Gerät nach dem Oberbegriff des Anspruches 1 bekannt.

Der Erfindung liegt die Aufgabe zugrunde, den Anzeigekomfort und/oder die Bedienflexibilität zu verbessern.

Erfindungsgemäß wird diese Aufgabe durch die Merkmale des Anspruches 1 gelöst. Vorteilhafte Weiterbildungen ergeben sich aus den Unteransprüchen.

Das Gar-, Kühl- oder Waschgerät, insbesondere Haushaltsgargerät wie Herd, Kochfeld oder Dunstabzugshaube, besitzt eine Projektionseinrichtung zur Projektion darstellbarer Informationen über wenigstens die Funktion dieses Gerätes und/oder verbundener Geräte auf eine Projektionsfläche, die insbesondere an demselben und/oder einem anderen Gerät und/oder an einem das oder die Geräte aufnehmenden Möbel und/oder einem die Geräte und/oder Möbel aufnehmenden Raumes ausgebildet ist.

Mit der Projektion der Informationen erfolgt ein Entkoppeln der Anzeige vom Bedienbereich, was nicht nur größere Anzeigen sondern auch neue Bedienphilosophien zulässt.

Die Informationen sind insbesondere Temperaturen, Drehzahlen, Leistungen, Temperaturstufen, Drehzahlstufen, Leistungsstufen, Garstufen, Kühlstufen, Reinigungsstufen, Garprogramme, Kühlprogramme und/oder Reinigungsprogramme.

Die Projektionseinrichtung arbeitet insbesondere nach dem Prinzip der Durchlichtprojektion. Sie weist insbesondere wenigstens eine Lichtquelle, eine Flüssigkristallanzeige zur Anzeige der zu projizierenden Informationen und eine Linse auf. Jedoch lassen sich auch komplexere Optiken verwenden.

Die Projektionsrichtung ist vorzugsweise einstellbar, insbesondere frei wählbar. Die Projektion erfolgt insbesondere von einem Geräteabschnitt aus auf einen schräg dahinter befindlichen Geräte-, Möbel- und/oder Wandabschnitt, beispielsweise von einem Kochfeldabschnitt aus auf Dunstabzugshauben-, Möbel- oder Wandbaschnitt oder von einem Haubenabschnitt der Dunstabzugshaube aus auf einen Schaftabschnitt der Dunstabzugshaube.

Die Informationen können entweder ausschließlich an der Projektionsfläche oder aber sowohl an der Projektionsfläche als auch an einer im Gerät angeordneten zweiten Anzeige ablesbar sein.

Ist das Gerät fernbedienbar, bedarf es weder am Gerät noch an der Fernbedienung einer unmittelbar ablesbaren zweiten Anzeige.

Die Erfindung wird nachstehend anhand zweier Ausführungsbeispiele näher erläutert. In den zugehörigen Zeichnungen zeigen:
- Fig. 1: eine erfindungsgemäße Dunstabzugshaube und
- Fig. 2: ein erfindungsgemäßes Kochfeld.

Die Dunstabzugshaube 2 gemäß Fig. 1 besteht aus einem Haubenabschnitt 4 und einem sich nach oben an den Haubenabschnitt anschließenden Schaftabschnitt 6. Der nach oben, hinten und unten offene pyramidenstumpfartige Haubenabschnitt 4 besitzt zwei einander gegenüberliegende seitliche Schrägflächen 8 und eine vordere Schrägfläche 10. Alle drei Schrägflächen 8, 10 sind nach unten durch einen Rand 12 abgeschlossen, der insbesondere senkrecht nach unten verläuft. Der nach oben, hinten und unten offene quaderförmige Schaftabschnitt 6 besitzt zwei einander gegenüberliegende seitliche Senkrechtfächen 14 und eine vordere Senkrechtfläche 16.

Im vorderen Bereich des insbesondere senkrechten Randes 12 und/oder der vorderen Schrägfläche 10 des Haubenabschnittes 4 ist wenigstens eine Projektionseinrichtung 18 angeordnet, mit der darstellbare Informationen über die Funktion der Dunstabzugshaube 2 (beispielsweise ihre Drehzahl oder ihre Gebläsestufe) und/oder einer zugeordneten (nichtdargestellten) Kochmulde und/oder eines zugeordneten (nichtdargestellten) Kochherdes auf die vordere Senkrechtfläche 16 des Schaftabschnittes 6 projizierbar sind.

Die Projektionseinrichtung 18 ist dabei vorzugsweise als Durchlicht-Projektionseinrichtung ausgebildet, die in Reihenfolge (nichtdargestellt) wenigstens eine Lichtquelle, eine Flüssigkristallanzeige zur Darstellung der zu projizierenden Informationen und eine Linse aufweist. Darüber hinaus können beispielsweise auch Umlenkspiegel vorgesehen sein.

Neben der schräg auf die vordere Senkrechtfläche 16 des Schaftabschnittes 8 gerichteten Projektionseinrichtung 18 kann in diesem vorderen Randbereich 12 darunter und/oder daneben eine weitere Anzeigeeinrichtung, beispielsweise wiederum eine Flüssigkristallanzeige, zur nichtprojizierten Anzeige der projizierten oder anderen Informationen angeordnet sein.

Zusätzlich zu Funktions- bzw. Bedieninformationen wie Gebläsestufen, Kochstufen, Mulden- oder Herdfunktionen, Kochprogrammen und Sicherheitsinformationen sind selbstverständlich auch Informationen darstell- und projizierbar, die den Kochvorgang im weitesten Sinne betreffen, also beispielsweise auch Informationen über Zutaten.

Die Wirkungsweise ist folgende:

Ist eine Gebläsestufe (z. B. 3) an einer (beispielsweise im Bereich der Projektionseinrichtung 18 angeordneten) Bedieneinrichtung der Dunstabzugshaube 2 eingestellt oder durch eine nichtdargestellte Steuerung automatisch ermittelt worden, erscheint diese Gebläsestufe 3 unter dem Einfluss dieser oder einer anderen nichtdargestellten Steuerung auf der Flüssigkristallanzeige der Projektionseinrichtung 16 (und gegebenenfalls einer direkt ablesbaren weiteren Flüssigkristallanzeige) und in vergrößerter Darstellung auf der vorderen Senkrechtfläche 16 des Schaftabschnittes 6, so dass eine Information über die aktuelle Funktion der Dunstabzugshaube 2 auch von einem entfernteren Standort aus möglich ist, beispielsweise von der Küchentür aus.

Die Kochfläche 20 gemäß Fig. 2 besitzt vier Kochstellen 22, die hintereinander und nebeneinander angeordnet sind, und vier Bedienelemente 24, die paarweise den hintereinander angeordneten Kochstellen 22 zugeordnet sind, um diese wenigstens in ihrer Leistung zu regeln. Die Kochstellen 22 sind auf einer Glaskeramikplatte durch Kreise gekennzeichnet, in denen sich unterhalb der Glaskeramikplatte nichtdargestellte Heizelemente befinden. Die Bedienelemente 24 können auf oder neben der Glaskeramikplatte aufgenommen sein.

Hinter den beiden Paaren von Bedienelementen 24 sind Projektionseinrichtungen 26 angeordnet, mit denen darstellbare Informationen über die Funktion der Kochfläche 20 (beispielsweise die Leistungsstufen der einzelnen Kochstellen 24) und/oder eines zugeordneten Backofens und/oder einer zugeordneten Dunstabzugshaube auf die dahinter befindliche Wand 28 eines Möbels oder eines Raumes projizierbar sind.

Die Wirkungsweise ist folgende:

Sind Leistungsstufen (Kochstufen, Temperaturstufen, hier: 0, 0, 0, 5) an den Bedeinelementen 24 eingestellt oder durch eine nichtdargestellte Steuerung automatische ermittelt worden, erscheinen diese Leistungsstufen unter dem Einfluss dieser oder einer anderen nichtdargestellten Steuerung auf der Flüssigkristallanzeige der Projektionseinrichtungen 26 (und gegebenenfalls einer direkt ablesbaren weiteren Flüssigkristallanzeige) und in vergrößerter Darstellung auf der Wand 28, so dass eine Information über die aktuelle Funktion der Kochfläche 20 auch von einem entfernteren Standort aus möglich ist, beispielsweise wiederum von der Küchentür aus. Im Unterschied zur Projektionseinrichtung 18 an der Dunstabzugshaube 2 projizieren die Projektionseinrichtungen 26 an der Kochfläche 20 die Informationen für jeweils zwei Funktionseinheiten, nämlich für zwei Kochstellen 22.

## Patentansprüche

1. Haushattsgargerät, nämlich ein Kochfeld oder eine Dunstabzugshaube, mit wenigstens einer Projektionseinrichtung (18, 26) zur Projektion darstellbarer Informationen über wenigstens die Funktion dieses Gerätes (2, 20) und/oder verbundener Geräte auf eine Projektionsfläche (16, 28), **dadurch gekennzeichnet, dass** die Projektionsfläche an demselben und/oder einem anderen Gerät ausgebildet ist.

2. Kochfeld oder Dunstabzugshaube nach Anspruch 1 oder 2, **dadurch gekennzeichnet, dass** die Funktionsinformationen Temperaturen, Drehzahlen, Leistungen, Temperaturstufen, Drehzahlstufen, Leistungsstufen, Garstufen, Kühlstufen, Reinigungsstufen, Garprogramme, Kühlprogramme und/oder Reinigungsprogramme sind.

3. Kochfeld oder Dunstabzugshaube nach einem der Ansprüche 1 bis 2, **dadurch gekennzeichnet, dass** die Projektionseinrichtung (18, 26) nach dem Prinzip der Durchlichtprojektion arbeitet und insbesondere wenigstens eine Lichtquelle, eine Flüssigkristallanzeige zur Anzeige der zu projizierenden Informationen und eine Linse aufweist

4. Kochfeld oder Dunstabzugshaube nach einem der Ansprüche 1 bis 3, **dadurch gekennzeichnet, dass** die Projektionsrichtung einstellbar, insbesondere frei wählbar ist.

5. Kochfeld oder Dunstabzugshaube nach einem der Ansprüche 1 bis 4, **dadurch gekennzeichnet, dass** die Projektion von einem Geräteabschnitt aus auf einen schräg dahinter befindlichen Geräteabschnitt erfolgt.

6. Kochfeld oder Dunstabzugshaube nach einem der Ansprüche 1 bis 5, **dadurch gekennzeichnet, dass** die Projektion von einem Kochfeldabschnitt (20) aus auf einen Dunstabzugshaubenabschnitt (28) erfolgt.

7. Kochfeld oder Dunstabzugshaube nach einem der Ansprüche 1 bis 6, **dadurch gekennzeichnet, dass** die Projektion von einem Haubenabschnitt (4, 12) der Dunstabzugshaube (2) aus auf einen Schaftabschnitt (6) der Dunstabzugshaube (2) erfolgt.

8. Kochfeld oder Dunstabzugshaube nach einem der Ansprüche 1 bis 7, **dadurch gekennzeichnet, dass** die Informationen ausschließlich an der Projektionsfläche oder auch an einer im Gerät angeordneten Anzeige ablesbar sind.

9. Kochfeld oder Dunstabzugshaube nach einem der Ansprüche von 1 bis 8, **dadurch gekennzeichnet, dass** es oder sie fernbedienbar ist.

## Claims

1. Domestic cooking appliance, namely a hob or an extractor hood, having at least one projection device (18, 26) for the projection of information which can be shown about at least the function of this appliance (2, 20) and/or connected appliances on a projection surface (16, 28), **characterised in that** the projection surface is formed on the same and/or a further appliance.

2. Hob or extractor hood according to claim 1 or 2, **characterised in that** the function information is temperatures, speeds, powers, temperature stages, speed stages, power stages, cooking stages, cooling stages, cleaning stages cooking programs, cooling programs and/or cleaning programs.

3. Hob or extractor hood according to one of claims 1 to 2, **characterised in that** the projection device (18, 26) operates according to the principle of rear projection and has in particular at least one light source, a liquid crystal display to display the information to be projected and a lens.

4. Hob or extractor hood according to one of claims 1 to 3, **characterised in that** the projection direction can be adjusted, in particular can be freely selected.

5. Hob or extractor hood according to one of claims 1 to 4, **characterised in that** projection is effected, starting from an appliance section, on an appliance section located at an angle therebehind.

6. Hob or extractor hood according to one of claims 1 to 5, **characterised in that** projection is effected, starting from a hob section (20), on an extractor hood section (28).

7. Hob or extractor hood according to one of claims 1 to 6, **characterised in that** projection is effected, starting from a hood section (4, 12) of the extractor hood (2), on a shaft section (6) of the extractor hood (2).

8. Hob or extractor hood according to one of claims 1 to 7, **characterised in that** the information can be read only on the projection surface or also on a display arranged in the appliance.

9. Hob or extractor hood according to one of the claims from 1 to 8, **characterised in that** it can be controlled remotely.

## Revendications

1. Appareil ménager, à savoir une plaque de cuisson ou une hotte d'aspiration, comportant au moins un dispositif de projection (18, 26) pour la projection d'informations à afficher, relatives au moins au fonctionnement de cet appareil (2, 20) et/ou d'appareils liés, sur une surface de projection (16, 28), **caractérisé en ce que** la surface de projection est réalisée sur le même appareil et/ou sur un autre appareil.

2. Plaque de cuisson ou hotte d'aspiration selon la revendication 1 ou 2, **caractérisée en ce que** les informations fonctionnelles sont des températures, des vitesses de rotation, des puissances, des niveaux de température, des niveaux de vitesse de rotation, des niveaux de puissance, des stades de cuisson, des stades de refroidissement, des stades de nettoyage, des programmes de cuisson, des programmes de refroidissement et/ou des programmes de nettoyage.

3. Plaque de cuisson ou hotte d'aspiration selon l'une des revendications 1 à 2, **caractérisée en ce que** le dispositif de projection (18, 26) fonctionne selon le principe de l'éclairage diascopique et comporte en particulier au moins une source lumineuse, un afficheur à cristaux liquides pour l'affichage des informations à projeter et une lentille.

4. Plaque de cuisson ou hotte d'aspiration selon l'une quelconque des revendications 1 à 3, **caractérisée en ce que** le dispositif de projection est réglable, en particulier est librement sélectionnable.

5. Plaque de cuisson ou hotte d'aspiration selon l'une quelconque des revendications 1 à 4, **caractérisée en ce que** la projection est effectuée à partir d'une zone de l'appareil sur une zone de l'appareil située en oblique derrière celle-ci.

6. Plaque de cuisson ou hotte d'aspiration selon l'une quelconque des revendications 1 à 5, **caractérisée en ce que** la projection est effectuée à partir d'une zone de la plaque de cuisson (20) sur une zone (28) de la hotte d'aspiration.

7. Plaque de cuisson ou hotte d'aspiration selon l'une quelconque des revendications 1 à 6, **caractérisée en ce que** la projection est effectuée à partir d'une zone (4, 12) de la hotte d'aspiration (2) sur une zone (6) de la colonne de la hotte d'aspiration (2).

8. Plaque de cuisson ou hotte d'aspiration selon l'une quelconque des revendications 1 à 7, **caractérisée en ce que** les informations peuvent être lues exclusivement sur la surface de projection ou également sur un afficheur disposé dans l'appareil.

9. Plaque de cuisson ou hotte d'aspiration selon l'une quelconque des revendications 1 à 8, **caractérisée en ce que** celles-ci peuvent être télécommandées.
